# EUROPÄISCHE PATENTSCHRIFT

(11) **EP 0 618 025 B1**
(45) Veröffentlichungstag und Bekanntmachung des Hinweises auf die Patenterteilung: **13.05.1998**
(21) Anmeldenummer: 94103175.9
(22) Anmeldetag: 03.03.1994
(51) Int. Cl.: B22D 17/20, B22D 17/32, B22D 17/10

(54) **Einpressaggregat**
Injection unit
Unité pour enfoncer du métal liquide

(30) Priorität: 30.03.1993 DE 4310310
(43) Veröffentlichungstag der Anmeldung: 05.10.1994
(73) Patentinhaber: OSKAR FRECH GMBH & CO., 73614 Schorndorf (DE)
(72) Erfinder: Fink, Roland, D-73650 Winterbach (DE)
(74) Vertreter: Wilhelm & Dauster Patentanwälte European Patent Attorneys

(56) Entgegenhaltungen:
- WO-A-91/06415
- AT-B- 292 222
- DE-A- 1 804 261
- DE-A- 2 922 914

## Beschreibung

Die Erfindung betrifft ein Einpreßaggregat für eine Druckgießmaschine, mit einem Gießkolben zum Einpressen von Gießmaterial in die Form, der über eine Spindel, die mit einer Mutter zusammenwirkt, von einem Elektromotor angetrieben wird.

Moderne Einpreßaggregate von Druckgießmaschinen sind als Mehrphasen-Einpreßsysteme, insbesondere Dreiphasensysteme konzipiert. Dabei wird in einer ersten, langsamen Vorlaufphase der Gießkolben vorwärts bewegt, bis das Gießmaterial an den Anschnitt gebracht ist, während es in einer zweiten Phase mit kurzer Füllzeit und hoher Einpreßgeschwindigkeit in den Formhohlraum des Schließteils eingepreßt wird. In einer für die Qualität der vergossenen Produkte entscheidenden dritten Phase erfolgt eine Verdichtung des Druckgußstückes unter hohen Drücken. Der Gießkolben ist zur Durchführung dieser Phasen mit einer aufwendigen, mehrere Druckspeicher sowie Steuer- und Regeleinrichtungen umfassenden Hydraulik verbunden.

Ein Einpreßaggregat dieser Art ist aus der DE 29 22 914 C2 bekannt. Bei diesem Einpreßaggregat sind drei Druckspeicher vorgesehen, die über verschiedene mit Rückschlag-, Sitz- und Steuerventilen versehene Leitungen mit dem Gießkolbenzylinder in Verbindung stehen. Das Druckmittel aus dem ersten Druckspeicher bewegt dabei den Gießkolben aus einer Ruhestellung in eine Stellung, in der das Gießmaterial am Anschnitt ist, worauf nach Umsteuerung eines Sitzventils Druckmittel aus dem zweiten Druckspeicher unter hohem Druck und mit großer Geschwindigkeit auf den Gießkolben geführt wird, so daß das Gießmaterial schnell in die Form eingeschossen wird. Zur Durchführung der dritten Phase wird nun ein weiteres, dem dritten Druckspeicher vorgeschaltetes Sitzventil umgeschaltet, so daß der in diesem dritten Druckspeicher anstehende Druck auf einen Multiplikatorkolben und von diesem unter Ausnützung eines Übersetzungsverhältnisses auf den Gießkolben weitergeleitet werden kann. Der in seiner Endstellung stehende Gießkolben setzt dadurch das bereits in die Form eingeschossene Gießmaterial unter einen sehr hohen Druck, wodurch der Qualitätsguß erreicht wird. Dabei wird die Steuerung der verschiedenen Druckphasen abhängig von dem vom Gießkolben zurückgelegten Weg vorgenommen. Die Lage der Kolbenstange des Gießkolbens muß daher durch gesonderte Einrichtungen überwacht werden. Bei diesen Bauarten ist es auch als ein gewisser Nachteil anzusehen, daß wegen der hohen Temperaturen im Bereich der Druckgießmaschinen anstelle von Öl als Hydraulikflüssigkeit sogenannte Wasserglykole verwendet werden, die nicht so schnell entflammbar wie Öl, aber umweltunfreundlich sind und, wenn Dichtungen beschädigt werden, auch zu einer Beeinträchtigung der Gesundheit der Bedienungsperson führen können.

Ein Einpreßaggragat mit einem Gießkolben der eingangs genannten Art ist aus der EP 0 430 616 A1 bekannt. Wenngleich dort nicht ausdrücklich von einem Einpreßaggregat für eine Druckgießmaschine gesprochen wird, zeigt diese Druckschrift jedoch auch die ansonsten nur bei Werkzeugmaschinen, insbesondere bei Spindelpressen (Dubbel, Taschenbuch für den Maschinenbau, 14. Auflage, Springer Verlag, 81, S. 983 und 984) bekannte Anordnung eines Elektromotors als Antieb für einen Gießkolben. Dort ist eine vom Motor drehbare Spindel vorgesehen, auf der eine mit dem Gießkolben verbundene Mutter läuft. Bei solchen Bauarten müssen für den rauhen Betrieb bei Druckgießmaschinen gesonderte Schmutzmaßnahmen für das empfindliche Spindelgewinde vorgesehen werden, das sonst verschmutzen und die Funktion infrage stellen kann. Der zusätzliche Aufwand solcher Schutzmaßnahmen kann erheblich sein.

Der Erfindung liegt daher die Aufgabe zugrunde, ein Einpreßaggregat der eingangs genannten Art so zu gestalten, daß auf gesonderte Schutzeinrichtungen für das Spindelgewinde verzichtet werden kann, ohne daß aber die für den Druckgießvorgang notwendigen Voraussetzungen beeinträchtigt werden.

Ausgehend von einem Einpreßaggregat der eingangs genannten Art wird zur Lösung dieser Aufgabe die Mutter für die Spindel fest mit den Rotoren des Elektromotors verbunden und mit einem Gewindeabschnitt der Spindel in Eingriff gebracht, wobei die Rotoren als ein den Gewindeabschnitt der Spindel vollständig umschließendes Schutzgehäuse ausgebildet sind.

Durch die Maßnahmen kann der empfindliche Gewindeabschnitt der Spindel, der innerhalb der bei einer Kugelumlaufspindel vorgesehenen Mutter läuft, vollständig abgekapselt und damit nach außen geschützt werden. Die im rauhen Gießbetrieb auftretenden Verunreinigungen, die sich sonst auch schwer vom Antrieb fernhalten lassen, können auf diese Weise keinen schädlichen Einfluß auf den Antrieb ausüben. Die Gießkolbenbewegung kann darüber hinaus präzise gesteuert werden. Der Aufbau des Einpreßaggregates wird vereinfacht, da keine aufwendige Hydraulik mehr nötig ist. Die Verwendung einer umweltunfreundlichen Hydraulikflüssigkeit wird vermieden. Schließlich können die Drehbewegungen des Elektromotores unmittelbar auch zur Steuerung des Gießvorganges benutzt werden. Die jeweilige Lage der Kolbenstange des Gießkolbens läßt sich aus der Umdrehungsanzahl bestimmen. Dabei hat es sich als besonders vorteilhaft und geeignet für den Antrieb des Einpreßaggregates einer Druckgießmaschine erwiesen, wenn als Spindel eine Kugelumlaufspindel vorgesehen ist. Bei dieser Ausgestaltung können große Vortriebsgeschwindigkeiten bei sehr großen Drücken verwirklicht werden, wie sie für Druckgießmaschinen erforderlich sind, was eingangs erläutert wurde.

Eine weitere Ausgestaltung sieht eine zwischen dem Elektromotor und dem Gießkolben gestaltete Untersetzung vor. Dadurch lassen sich auch unterschiedliche Drücke aufgrund unterschiedlicher Drehmomentskräfte erzielen, so daß der Antrieb auch bei größeren Maschinen verwendbar ist.

Bei einer anderen Ausführungsform kann der Elektromotor ein mehrstufiger Elektromotor sein, wodurch die eingangs erwähnte, beim Einpreßaggregat von Druckgießmaschinen erforderliche Leistungsanpassung sowohl hinsichtlich der Geschwindigkeiten, als auch hinsichtlich der zu erzeugenden Kräfte möglich ist.

Schließlich kann für den Elektromotor selbst eine Wasserkühlung vorgesehen werden, wenn dessen Leistung erhöht werden muß.

Die Erfindung ist anhand eines Ausführungsbeispieles in der Zeichnung dargestellt und wird im folgenden näher erläutert. Es zeigen:
- Fig. 1: einen Ausschnitt des Querschnittes durch eine erfindungsgemäßes Einpreßaggregat mit einer von einem Elektromotor getriebenen Kugelumlaufspindel, und
- Fig. 2: die vergrößerte Darstellung des Bereiches der Mutter der Kugelumlaufspindel der Figur 1.

Das in der Figur 1 dargestellte Einpreßaggregat (10) umfaßt einen Elektromotor (20), der als zweistufiger Servomotor mit zwei innerhalb eines Gehäuses (28) angeordneten Statoren (21, 22) und mit diesen Statoren zugeordneten Rotoren (23 und 24) ausgeführt ist. Die Rotoren (23, 24) sind fest mit einer zwischen Ihnen angeordneten Mutter (25) verbunden, welche mit einem Gewinde (26) einen Gewindeabschnitt (14) einer Kugelumlaufspindel (13) aufnimmt. Die Spindel (13) erstreckt sich koaxial zur Rotationsachse der Rotoren (23, 24). Die Rotoren sind hohl ausgebildet und bilden ein Schutzgehäuse für den Gewindeabschnitt (14) der Spindel (13), das den Gewindeabschnitt (14) vollkommen abkapselt. Lediglich der glatte Schaft der Spindel (13) ist aus einer Bohrung (30) an einer der Stirnseiten des Rotorgehäuses dicht herausgeführt. Der Spindelschaft, der durch die Bohrung (30) aus dem Bereich der Rotoren (23, 24) herausgeführt ist, erstreckt sich durch eine mit einer Dichtung (31) versehene Öffnung (15) eines Gehäuses (11) der Gießkammer bis in das Innere (12) derselben. An der Bohrung (30) kann ebenfalls noch eine Abdichtung vorgesehen sein. Das Ende (13a) der Spindel (13) ist im Inneren (12) der Gießkammer über eine Kupplung (32) fest mit einem Ende einer Kolbenstange (16) verbunden.

An dem nicht dargestellten anderen Ende der Kolbenstange (16) befindet sich der Gießkolben, der dazu dient, das Gießmaterial wie vorstehend beschrieben aus dem Inneren der Gießkammer in die Form einzupressen. Ein Schließteil für eine solche Form ist dem Fachmann geläufig und z.B. aus der WO 91/06 415 A1 bekannt.

Zum Antrieb des Gießkolbens wird die Spindel (13) und somit auch die Kolbenstange (16) durch eine Rotation der fest mit den Rotoren (23, 24) des Elektromotors (20) verbundenen Mutter (25) in eine Längsbewegung im Sinn des eingezeichneten Doppelpfeils versetzt. Mit einer Regel- und Steuereinrichtung (27) kann der Elektromotor (20) in zwei Geschwindigkeitsstufen betrieben werden. Seine Leistung kann durch Zu- oder Abschaltung des zweiten Stators verändert werden. Über den Elektromotor (20) kann daher auf den Gießkolben sowohl mit unterschiedlicher Geschwindigkeit, als auch mit unterschiedlicher Kraft eingewirkt werden. Auf diese Weise wird es möglich, auch bei Verwendung eines Elektromotores die für den Einpreßvorgang wichtigen Phasen der Bewegung und der Druckausübung auf den Gießkolben zu erreichen, ohne daß - wegen der Abkapselung des Gewindeabschnittes (14) der Spindel (13) - nachteilige Einflüsse etwa durch die hohe Gießtemperatur oder durch Verschmutzungen auf den Antrieb wirken können.

Die Spindel (13) ist als eine Kugelumlaufspindel ausgebildet. Das wird im einzelnen noch anhand von Figur 2 deutlich. Durch diese Ausgestaltung wird die Kraftübertragung vom Elektromotor auf den Gießkolben entscheidend verbessert.

Die in der Zeichnung dargestellte Ausführungsform zeigt einen zweistufen Servomotor. Es können jedoch auch andere Elektroantriebe verwendet werden. Des weiteren ist es denkbar, zwei oder mehr Elektromotoren mit unterschiedlichen Untersetzungen an die Kugelumlaufspindel (13) anzuschließen.

Aus der Figur 2 ist erkennbar, daß der Gewindeabschnitt (14) nach dem Prinzip einer Kugelumlaufspindel mit einem Gewinde hoher Genauigkeit ausgestattet ist, dessen Gewindegänge einen für den Umlauf von Kugeln angepaßten Querschnitt aufweisen, der sich in einem korrespondierenden Gewinde (33) auf der Innenseite der Mutter (25) fortsetzt. Die Kugeln (34) werden dabei in den Gewindegängen der Spindel (13) in den entsprechenden Gewindegängen (33) der Mutter (25) in bekannter Weise im Umlauf geführt. Sie verlassen die Gewindegänge an der Stelle (35) und werden zu einer Einlaufstelle (36) über einen Umlenkkanal (37) geführt, von wo aus sie bei der Rotation der Mutter (25), die durch die Drehbewegung der Rotoren (23, 24) ausgelöst wird, wieder in ihre Gewindegänge gelangen. Durch diese Kugeln (34) entsteht ein formschlüssiger Eingriff zwischer der Mutter (25) einerseits und der Spindel (13) andererseits. Die Mutter (25) ist, wie Figur 2 zeigt, aus zwei Teilen zusammengesetzt, die jeweils mit einem Flansch (38) aneinandergrenzen und unter Zwischenfügung einer Vorbelastungseinstellscheibe (39) durch Schraubbolzen (40) gehalten sind, die durch Flansche (41) der Rotoren (23 und 24) und durch die Flansche (38) der beiden Mutternteile hindurchgeführt sind.

Auf die geschilderte Weise ist die Mutter (25) drehfest mit den Rotoren (23 und 24) verbunden. Werden daher die Statoren (21 und 22) einzeln oder gemeinsam beaufschlagt oder wird in ebenfalls bekannter Weise eine entsprechende Steuerung der Rotoren (23 und 24) vorgenommen, dann wird die Mutter (25) mit in entsprechende Drehbewegungen versetzt. Durch diese Drehbewegung wird die Spindel (13) in der gewünschten Weise zu einer Axialbewegung veranlaßt, die den Gießkolben bewegt.

Es leuchtet ein, daß je nach Auslegung des Elektroantriebes mit der gezeigten Anordnung bei Wahl hoher Drehzahlen, auch sehr große Vorschubgeschwindigkeiten für den Gießkolben erreicht werden können. Durch die Zusammenschaltung mehrerer Statoren und/oder Rotoren, lassen sich auch entsprechend hohe Drehmomente verwirklichen, die auch die erforderlichen hohen Drücke für den Einpreßvorgang verwirklichen können.

Der Vorteil in der Verwendung eines Elektromotores zum Antrieb des Gießkolbens liegt außerdem in den bereits eingangs erwähnten Vorteilen darin, daß nicht erst ein Antriebsdruck für den Gießkolben aufgebaut werden muß, wie das bei hydraulischen Antrieben der Fall ist, sondern daS der Gießkolben stets mit genau definierter Leistung in Abhängigkeit von der Spannungsbeaufschlagung in Bewegung versetzt werden kann. Darüber hinaus sind die zur Steuerung des Einpreßaggregates (10) wichtigen Parameter einfach bestimmbar. Da die Mutter (25) stets mit der Spindel (13) in Verbindung steht, kann aus der Anzahl der Umdrehungen der Mutter (25) bzw. der Rotoren (23, 24) eindeutig auf die Position des Gießkolbens im Einpreßaggregat geschlossen werden. Durch Verwendung eines Drehzahlaufnehmers kann die Drehzahl und somit die Gießkolbenposition jederzeit bestimmt werden. Dies kann in bekannter Weise zur Steuerung ausgenützt werden, ohne daß besondere Vorkehrungen zur Erfassung der Lage des Gießkolbens notwendig sind.

Das erfindungsgemäße Einpreßaggregat kann sowohl in Warmkammerals auch in Kaltkammergießmaschinen Verwendung finden.

## Patentansprüche

1. Einpreßaggregat für eine Druckgießmaschine, mit einem Gießkolben zum Einpressen von Gießmaterial in die Form, der über eine Spindel, die mit einer Mutter zusammenwirkt, von einem Elektromotor angetrieben wird, dadurch gekennzeichnet, daß die Mutter (25) für die Spindel (13) fest mit den Rotoren (23, 24) des Elektromotors (20) verbunden und mit einem Gewindeabschnitt (14) der Spindel (13) in Eingriff steht, und daß die Rotoren als ein den Gewindeabschnitt (14) der Spindel (13) vollständig umschließendes Schutzgehäuse ausgebildet sind.

2. Einpreßaggregat nach Anspruch 1, dadurch gekennzeichnet, daß die Spindel (13) eine Kugelumlaufspindel ist.

3. Einpreßaggregat nach Anspruch 1, dadurch gekennzeichnet, daß die Kolbenstange des Gießkolbens als Spindel (13) ausgebildet ist.

4. Einpreßaggregat nach Anspruch 1, dadurch gekennzeichnet, daß sich die Spindel (13) sich durch eine Öffnung (15) eines Gehäuses (11) der Gießkammer erstreckt und axial an eine Kolbenstange (16) angeschlossen ist, die mit dem Gießkolben verbunden ist.

5. Einpreßaggregat nach Anspruch 1, dadurch gekennzeichnet, daß die Spindel (13) koaxial zu der Achse der Rotoren (23, 24) angeordnet und abgedichtet durch eine stirnseitige Öffnung (30) in einem der Rotoren (24) nach außen geführt ist.

6. Einpreßaggregat nach Anspruch 1, dadurch gekennzeichnet, daß die axiale Länge des inneren Hohlraumes der Rotoren (23, 24) auf den maximalen Hub der Spindel (13) so abgestimmt ist, daß der Gewindeabschnitt (14) der Spindel (13) immer innerhalb des von den Rotoren (23, 24) gebildeten Schutzgehäuses verbleibt.

7. Einpreßaggregat nach einem der Ansprüche 1 bis 6, dadurch gekennzeichnet, daß eine zwischen Elektromotor (20) und Gießkolben geschaltete Untersetzung vorgesehen ist.

8. Einpreßaggregat nach einem der Ansprüche 1 bis 7, dadurch gekennzeichnet, daß der Elektromotor (20) als mehrstufiger Antrieb ausgebildet ist.

9. Einpreßaggregat nach einem der Ansprüche 1 bis 8, dadurch gekennzeichnet, daß eine Wasserkühlung für den Elektromotor (20) vorgesehen ist.

## Claims

1. Injection unit for a die-casting machine, with a plunger for pressing the casting material into the mould, which plunger is driven by an electromotor via a spindle which cooperates with a nut, characterised in that the nut (25) for the spindle (13) is connected securely to the rotors (23, 24) of the electromotor (20) and is in engagement with a threaded section (14) of the spindle (13); and in that the rotors are formed as a protective casing which surrounds the threaded section (14) of the spindle (13) completely.

2. Injection unit according to Claim 1, characterised in that the spindle (13) is a circulating ball spindle.

3. Injection unit according to Claim 1, characterised in that the piston rod of the plunger is formed as a spindle (13).

4. Injection unit according to Claim 1, characterised in that the spindle (13) extends through an aperture (15) of a casing (11) of the casting chamber and is connected axially to a piston rod (16), which is connected to the plunger.

5. Injection unit according to Claim 1, characterised in that the spindle (13) is disposed coaxial to the axis of the rotors (23, 24) and is conducted to the exterior in a sealed manner through an aperture (30) in the face of one of the rotors (24).

6. Injection unit according to Claim 1, characterised in that the axial length of the inner hollow chamber of the rotors (23, 24) is coordinated with the maximum stroke of the spindle (13) in such a manner that the threaded section (14) of the spindle (13) always remains inside the protective casing which is formed by the rotors (23, 24).

7. Injection unit according to any one of Claims 1 to 6, characterised in that a gear reducer is provided, this being connected between the electromotor (20) and the plunger.

8. Injection unit according to any one of Claims 1 to 7, characterised in that the electromotor (20) is formed as a multiple stage drive.

9. Injection unit according to any one of Claims 1 to 8, characterised in that a water cooler is provided for the electromotor (20).

## Revendications

1. Unité d'injection pour une machine de coulée sous pression, comportant un piston de coulée servant à injecter le matériau de coulée dans le moule et qui est entraîné par un moteur électrique, par l'intermédiaire d'une broche, qui coopère avec un écrou, caractérisée en ce que l'écrou (25) pour la broche (13) est relié de façon fixe aux rotors (23, 24) du moteur électrique (20) et engrène avec une partie filetée (14) de la broche (13) et que les rotors sont agencés sous la forme d'un boîtier de protection qui entoure complètement la partie filetée (14) de la broche (13).

2. Unité d'injection selon la revendication 1, caractérisée en ce que la broche (13) est une broche à circulation de billes.

3. Unité d'injection selon la revendication 1, caractérisée en ce que la tige du piston de coulée est agencée en tant que broche (13).

4. Unité d'injection selon la revendication 1, caractérisée en ce que la broche (13) traverse une ouverture (15) d'un boitier (11) de la chambre de coulée et est raccordée axialement à une tige de piston (16), qui est reliée au piston de coulée.

5. Unité d'injection selon la revendication 1, caractérisée en ce que la broche (13) est disposée coaxialement par rapport à l'axe des rotors (23, 24) et est guidée extérieurement, d'une manière étanche, dans une ouverture frontale (30) formée dans l'un des rotors (24).

6. Unité d'injection selon la revendication 1, caractérisée en ce que la longueur axiale de la cavité intérieure des rotors (23, 24) est réglée sur la course maximale de la broche (13) de telle sorte que la partie filetée (14) de la broche (13) reste toujours à l'intérieur du boîtier de protection formé par les rotors (23, 24).

7. Unité d'injection selon l'une des revendications 1 à 6, caractérisée en ce qu'il est prévu une unité de démultiplication insérée entre le moteur électrique (20) et le piston de coulée.

8. Unité d'injection selon l'une des revendications 1 à 7, caractérisée en ce que le moteur électrique (20) est réalisé sous la forme d'un système d'entraînement à plusieurs étages.

9. Unité d'injection selon l'une des revendications 1 à 8, caractérisée en ce qu'un refroidissement par eau est prévu pour le moteur électrique (20).
